# EUROPÄISCHE PATENTSCHRIFT

(11) **EP 1 125 812 B1**
(45) Veröffentlichungstag und Bekanntmachung des Hinweises auf die Patenterteilung: **23.09.2009**
(21) Anmeldenummer: 01890010.0
(22) Anmeldetag: 17.01.2001
(51) Int. Cl.: B61D 15/00, B61F 5/36, E01B 27/06

(54) **Schüttgutverladewagen**
Bulk goods handling wagon
Wagon de manutention de matériau en vrac

(30) Priorität: 18.02.2000 AT 11600 U
(43) Veröffentlichungstag der Anmeldung: 22.08.2001
(73) Patentinhaber: Franz Plasser Bahnbaumaschinen-Industriegesellschaft m.b.H., 1010 Wien (AT)
(72) Erfinder: Theurer, Josef, 1010 Wien (AT); Wörgötter, Herbert, 4210 Gallneukirchen (AT)

(56) Entgegenhaltungen:
- DE-C- 974 315
- US-A- 4 113 111
- US-A- 5 993 131

## Beschreibung

Die Erfindung betrifft einen Schüttgutverladewagen mit einem ein Bodenförderband und einen Tragrahmen aufweisenden Speicherkasten, der sich auf einem Schienenfahrwerke aufweisenden Fahrgestellrahmen abstützt, wobei einem Abwurfende des Bodenförderbandes ein im Winkel zur Horizontalen angeordnetes Übergabeförderband zugeordnet ist, und der Fahrgestellrahmen aus einem ersten und einem zweiten, durch eine Kupplung miteinander verbundenen Wagenrahmen zusammengesetzt und der Speicherkasten durch jeweils eine Drehpfanne auf beiden Wagenrahmen abgestützt ist und zwischen Wagenrahmen und Speicherkasten Abstützorgane vorgesehen sind.

Ein derartiger Schüttgutverladewagen ist bereits durch US 5,993,131 bekannt. Die zwischen Speicherkasten und Wagenrahmen positionierten Abstützorgane sind als Schraubenfeder ausgebildet und dienen zur Lastübertragung auf den Wagenrahmen.

Ein weiterer Schüttgutverladewagen mit zwei gelenkig miteinander verbundenen Wagenrahmen ist noch durch DE 92 14 176 U1 bekannt.

Schließlich ist aus US 4,113,111 ein schienenverfahrbares Kranfahrzeug mit einer Einrichtung zum Ausgleich der Radbelastung bekannt. Dazu werden Hydraulikzylinder eingesetzt, die zwischen den einzelnen Schienenfahrwerken und dem Maschinenrahmen angeordnet sind.

Die Aufgabe der Erfindung liegt nun in der Schaffung eines Schüttgutverladewagens der gattungsgemäßen Art, der eine optimale Lastverteilung auf die zwischen den Drehpfannen befindlichen Schienenfahrwerke gewährleistet.

Diese Aufgabe wird erfindungsgemäß durch einen Schüttgutverladewagen nach Anspruch 1 gelöst.

Durch den Einsatz von Hydraulikzylindern ist eine einfache Anpassung der auf den Speicherkasten wirksamen Stützkraft, insbesondere in bezug auf eine vollständige Befüllung des Speicherkastens einerseits und dessen entleertem Zustand andererseits, möglich. Damit ist auch eine optimale Lastverteilung auf die mittigen Schienenfahrwerke bis zur maximal zulässigen Achslast durchführbar. In Verbindung mit einem Druckspeicher sind die Hydraulikzylinder der Abstützorgane auch während der Überstellfahrt bei abgeschaltetem Motor problemlos beaufschlagbar.

Weitere vorteilhafte Ausbildungen der Erfindung ergeben sich aus den Unteransprüchen und der Zeichnung.

Im folgenden wird die Erfindung anhand eines in der Zeichnung dargestellten Ausführungsbeispieles näher beschrieben.

Es zeigen:
Fig. 1 eine Seitenansicht eines erfindungsgemäß ausgebildeten Schüttgutverladewagens mit zwischen Speicherkasten und Wagenrahmen positionierten Abstützorganen,
Fig. 2 einen Querschnitt durch den Schüttgutverladewagen im Bereich der Abstützorgane gemäß der Schnittlinie II in Fig. 1,
Fig. 3 eine Draufsicht auf die in Wagenquerrichtung einander gegenüberliegenden Abstützorgane,
Fig. 4 eine Seitenansicht eines Abstützorganes normal zur Wagenlängsrichtung, und
Fig. 5 einen schematisch vereinfachten Hydraulikplan bezüglich der Abstützorgane.

Der in Fig. 1 dargestellte Schüttgutverladewagen 1 weist einen langgestreckt ausgebildeten, oben offenen Speicherkasten 2 auf, der auf einem Tragrahmen 3 aufgebaut und mit einem sich über die gesamte Länge des Kastens erstreckenden, dessen Boden bildenden Bodenförderband 4 ausgestattet ist. Die Förderrichtung des - ein Aufnahmeende 5 und ein Abwurfende 6 aufweisenden - Bodenförderbandes 4 ist durch einen Pfeil 7 angegeben. Dem Abwurfende 6 ist ein im Winkel zur Horizontalen angeordnetes, schräg nach oben führendes Übergabeförderband 8 zugeordnet.

Der Speicherkasten 2 stützt sich mit seinem Tragrahmen 3 auf einem Fahrgestellrahmen 9 ab, der sich aus einem ersten und einem zweiten Wagenrahmen 10,11 zusammensetzt und über Schienenfahrwerke 12 auf einem Gleis 13 verfahrbar ist. Die beiden in Gleislängsrichtung unmittelbar hintereinander angeordneten Wagenrahmen 10,11 sind durch eine Kupplung 15 in Form einer Kupplungsstange gelenkig miteinander verbunden. Jeder Wagenrahmen 10,11 weist zwei endseitig angeordnete Schienenfahrwerke 12 in Form von 3-achsigen Drehgestellfahrwerken 16 mit einem Drehzapfen 17 sowie eine ebene, horizontale Ladeplattform 18 auf.

Zur Abstützung des Tragrahmens 3 auf den beiden in Wagenlängsrichtung hintereinander angeordneten Wagenrahmen 10 und 11 des Fahrgestellrahmens 9 dienen zwei in Wagenlängsrichtung voneinander distanzierte Drehpfannen 19 bzw. 20, die jeweils im Bereich zwischen den beiden Drehzapfen 17 der Drehgestellfahrwerke 16 des jeweiligen Wagenrahmens 10,11 in Quermitte des Wagens bzw. Tragrahmens 3 angeordnet sind. Die bezüglich der Förderrichtung (Pfeil 7) vordere Drehpfanne 19 ist dabei fix mit der Ladeplattform 18 des vorderen Wagenrahmens 10 verbunden, während die hintere Drehpfanne 20 relativ zum darunter befindlichen Wagenrahmen 11 längsverschiebbar ausgebildet ist. Zu diesem Zweck ist die Drehpfanne 20 mittig auf einem flach ausgebildeten Schlitten 21 montiert, dessen Breite etwa der Breite der Ladeplattform 18 entspricht. Der Schlitten 21 weist eine Anzahl von Rollen auf, die auf der Ladeplattform 18 aufliegen und auf dieser in Wagenlängsrichtung abrollbar sind. Zwischen dem Schlitten 21 und dem Wagenrahmen 11 ist eine Kippschutzvorrichtung 25 angeordnet, die ein seitliches Abheben des Schlittens 21 von der Ladeplattform 18 verhindert.

Zwischen dem Tragrahmen 3 des Speicherkastens 2 und den beiden Wagenrahmen 10,11 sind Abstützorgane 28 vorgesehen, die zur Stabilisierung des Speicherkastens 2 sowie zur Lastübertragung auf die darunter befindlichen Schienenfahrwerke 12 dienen und innerhalb der beiden Drehpfannen 19,20 positioniert sind. Diese insgesamt vier, jeweils paarweise in Wagenquerrichtung voneinander distanziert sowie jeweils oberhalb eines Schienenfahrwerkes 12 angeordneten Abstützorgane 28 sind als Hydraulikzylinder 14 ausgebildet und stehen über Hydraulikleitungen 22 mit einem Druckspeicher 23 in Verbindung (s. Fig. 5).

Wie in den Fig. 2 bis 4 ersichtlich, ist jeder an einem Ende durch ein Gelenk 24 mit dem Wagenrahmen 10 bzw. 11 verbundene Hyraulikzylinder 14 jedes Abstützorganes 28 mit seinem anderen Ende durch ein weiteres Gelenk 26 mit einem Querträger 27 verbunden. Jeder normal zur Wagenlängsrichtung verlaufende Querträger 27 ist mit seinem wagenmittigen Ende durch eine in Wagenlängsrichtung verlaufende Achse 30 aufweisenden Gelenk 31 mit dem Wagenrahmen 10 bzw. 11 verbunden. Jedes Abstützorgan 28 weist eine U-förmige Halterung 32 zur Abstützung an dem in Wagenlängsrichtung verlaufenden Tragrahmen 3 des Speicherkastens 2 auf. Diese Halterung 32 ist durch ein allseitig wirksames Gelenk 37 in einem vom mittigen Gelenk 31 distanzierten Endbereich des Querträgers 27 mit diesem verbunden.

Wie insbesondere in Fig. 3 ersichtlich, sind zwischen Querträger 27 und Wagenrahmen 10 bzw. 11 im Bereich des mittigen Gelenkes 31 jeweils zwei in Maschinenlängsrichtung hintereinander positionierte Federn 33 vorgesehen. Zur paarweisen Anordnung der Abstützorgane 28 sind jeweils zwei in Wagenquerrichtung einander gegenüberliegende Querträger 27 vorgesehen, die jeweils wagenmittig durch das Gelenk 31 mit dem Wagenrahmen 10 bzw. 11 verbunden sind.

Wie in Fig. 5 ersichtlich, wird eine Hydraulikpumpe 35 durch einen auf dem Verladewagen 1 befindlichen Motor 36 angetrieben. Sobald der gewünschte Betriebsdruck im Druckspeicher 23 aufgebaut ist, kann der Motor 36 - beispielsweise für die Überstellfahrt - auch problemlos abgestellt werden, ohne daß dabei die Funktion der Abstützorgane 28 verlorengeht.

## Patentansprüche

1. Schüttgutverladewagen (1) mit einem ein Bodenförderband (4) und
einen Tragrahmen (3) aufweisenden Speicherkasten (2), der sich auf einem Schienenfahrwerke (12) aufweisenden Fahrgestellrahmen (9) abstützt, wobei
einem Abwurfende (6) des Bodenförderbandes (4) ein im Winkel zur Horizontalen angeordnetes Übergabeförderband (8) zugeordnet ist, und der Fahrgestellrahmen (9) aus einem ersten und einem zweiten, durch eine Kupplung (15) miteinander verbundenen Wagenrahmen (10,11) zusammengesetzt und der Speicherkasten (2) durch jeweils eine Drehpfanne (19,20) auf beiden Wagenrahmen (10,11) abgestützt ist und zwischen Wagenrahmen (10,11)
und Speicherkasten (2) Abstützorgane (28) vorgesehen sind, **dadurch gekennzeichnet, daß** als Abstützorgane (28) für jeden Wagenrahmen jeweils zwei bezüglich der Wagenquerrichtung einander gegenüberliegende Hydraulikzylinder (14) vorgesehen sind, die jeweils
an einem Ende gelenkig mit dem Wagenrahmen (10,11) verbunden und am anderen Ende durch ein Gelenk (26) mit einem normal zur Wagenlängsrichtung verlaufenden, am Wagenrahmen (10,11) befestigten Querträger (27) verbunden sind.

2. Verladewagen nach Anspruch 1, **dadurch gekennzeichnet, daß** zwei in Wagenquerrichtung einander gegenüberliegende Querträger (27) vorgesehen sind, die jeweils an einem wagenmittig gelegenen Ende durch das Gelenk (31) mit einer in Wagenlängsrichtung verlaufenden Achse (30) am Wagenrahmen (10,11) befestigt sind.

3. Verladewagen nach Anspruch 2, **dadurch gekennzeichnet, daß** jeder Querträger (27) eine U-förmige Halterung (32) zur Abstützung des in Wagenlängsrichtung verlaufenden Tragrahmens (3) des Speicherkastens (2) aufweist.

4. Verladewagen nach Anspruch 3, **dadurch gekennzeichnet, daß** die Halterung (32) durch ein allseitig wirksames Gelenk (37) in einem vom mittigen Gelenk (31) distanzierten Endbereich des Querträgers (27) mit diesem verbunden ist.

5. Verladewagen nach einem der Ansprüche 2 bis 4, **dadurch gekennzeichnet, daß** zwischen Querträger (27) und Wagenrahmen (10,11) eine Feder (33) angeordnet ist.

6. Verladewagen nach Anspruch 6, **dadurch gekennzeichnet, daß** die Feder (33) im an das mittige Gelenk (31) angrenzenden Endbereich des Querträgers (27) angeordnet ist.

7. Verladewagen nach einem der Ansprüche 1 bis 6, **dadurch gekennzeichnet, daß** zwischen den beiden Drehpfannen (19,20) zwei in Wagenlängsrichtung voneinander distanzierte Paare von Abstützorganen (28) vorgesehen sind.

8. Verladewagen nach einem der Ansprüche 1 bis 7, **dadurch gekennzeichnet, daß** die Abstützorgane (28) jeweils oberhalb eines Schienenfahrwerkes (12) angeordnet sind.

## Claims

1. A bulk material loading wagon (1), including a storage box (2) having a bottom conveyor belt (4) and a support frame (3), the storage box being supported on a vehicle undercarriage frame (9) having rail undercarriages (12), wherein a transfer conveyor belt (8) arranged at an angle to the horizontal is associated with a discharge end (6) of the bottom conveyor belt (4), and the vehicle undercarriage frame (9) is composed of a first and a second wagon frame (10,11) connected to one another by means of a coupling (15), and wherein the storage box (2) is supported on both wagon frames (10,11) by means of a respective pivot cup (19,20), and support members (28) are provided between the wagon frame (10,11) and the storage box (2), **characterized in that** two hydraulic cylinders (14) positioned opposite one another with respect to the transverse direction of the wagon are provided in each case as support members (28) for each wagon frame, said hydraulic cylinders (14) being articulatedly connected in each case at one end to the wagon frame (10,11) and at the other end by means of a joint (26) to a transverse beam (27) extending perpendicularly to the longitudinal direction of the wagon and fastened to the wagon frame (10,11).

2. A loading wagon according to claim 1, **characterized in that** two transverse beams (27) are provided, positioned opposite one another in the transverse direction of the wagon, each of which is fastened at one end, situated centrally of the wagon, to the wagon frame (10,11) by means of the joint (31) with an axis (30) extending in the longitudinal direction of the wagon.

3. A loading wagon according to claim 2, **characterized in that** each transverse beam (27) includes a U-shaped mounting (32) for support of the support frame (3), extending in the longitudinal direction of the wagon, of the storage box (2).

4. A loading wagon according to claim 3, **characterized in that** the mounting (32) is connected by means of a universal joint (37) to the transverse beam (27) in an end region of the same distanced from the central joint (31).

5. A loading wagon according to one of claims 2 to 4, **characterized in that** a spring (33) is arranged between the transverse beam (27) and wagon frame (10,11).

6. A loading wagon according to claim 6, **characterized in that** the spring (33) is arranged in the end region of the transverse beam (27) adjoining the central joint (31).

7. A loading wagon according to one of claims 1 to 6, **characterized in that** two pairs of support members (28), spaced from one another in the longitudinal direction of the wagon, are provided between the two pivot cups (19,20).

8. A loading wagon according to one of claims 1 to 7, **characterized in that** the support members (28) are arranged in each case above a rail undercarriage (12).

## Revendications

1. Wagon de chargement de marchandise en vrac (1) avec une caisse d'emmagasinement (2) présentant un convoyeur à bande au sol (4) et un cadre porteur (3) qui s'appuie sur un cadre de châssis (9) présentant des mécanismes de roulement ferroviaires (12), un convoyeur à bande de transfert (8) disposé à un angle par rapport à l'horizontale étant associé à une extrémité de déchargement (6) du convoyeur à bande au sol (4), et le cadre de châssis (9) étant composé d'un premier et d'un second châssis de wagon (10, 11) reliés ensemble par un accouplement (15) et la caisse d'emmagasinement (2) étant appuyée sur les deux châssis de wagon (10, 11) à travers à chaque fois un cercle de rotation (19, 20) et des organes d'appui (28) étant prévus entre le châssis de wagon (10, 11) et la caisse d'emmagasinement (2), **caractérisé en ce que** deux cylindres hydrauliques (14) se faisant face par rapport à la direction transversale du wagon sont à chaque fois prévus en tant qu'organes d'appui (28) pour chaque châssis de wagon, lesquels sont à chaque fois reliés à articulation à une extrémité au châssis de wagon (10, 11) et sont reliés à l'autre extrémité par une articulation (26) à une entretoise transversale (27) s'étendant perpendiculairement à la direction longitudinale du wagon, fixée sur le châssis de wagon (10, 11).

2. Wagon de chargement selon la revendication 1, **caractérisé en ce que** deux entretoises transversales (27) se faisant face dans la direction transversale du wagon sont prévues, lesquelles sont fixées au châssis de wagon (10, 11) à chaque fois à une extrémité située au milieu du wagon à travers l'articulation (31) avec un axe (30) s'étendant dans la direction longitudinale du wagon.

3. Wagon de chargement selon la revendication 2, **caractérisé en ce que** chaque entretoise transversale (27) présente une fixation en forme de U (32) pour l'appui du cadre porteur (3) s'étendant dans la direction longitudinale du wagon de la caisse d'emmagasinement (2).

4. Wagon de chargement selon la revendication 3, **caractérisé en ce que** la fixation (32) est reliée à l'entretoise transversale (27) par une articulation (37) efficace de tout côté dans une zone d'extrémité de l'entretoise à l'écart de l'articulation centrale (31).

5. Wagon de chargement selon l'une quelconque des revendications 2 à 4, **caractérisé en ce qu'**un ressort (33) est disposé entre l'entretoise transversale (27) et le châssis de wagon (10, 11).

6. Wagon de chargement selon la revendication 5, **caractérisé en ce que** le ressort (33) est disposé dans la zone d'extrémité de l'entretoise transversale (27) adjacente à l'articulation centrale (31).

7. Wagon de chargement selon l'une quelconque des revendications 1 à 6, **caractérisé en ce que** deux paires d'organes d'appui (28) écartées l'une de l'autre dans la direction longitudinale du wagon sont prévues entre les deux cercles de rotation (19, 20).

8. Wagon de chargement selon l'une quelconque des revendications 1 à 7, **caractérisé en ce que** les organes d'appui (28) sont disposés à chaque fois au-dessus d'un mécanisme de roulement ferroviaire (12).
